# EUROPÄISCHE PATENTSCHRIFT

(11) **EP 1 818 267 B1**
(45) Veröffentlichungstag und Bekanntmachung des Hinweises auf die Patenterteilung: **02.09.2009**
(21) Anmeldenummer: 07002537.4
(22) Anmeldetag: 06.02.2007
(51) Int. Cl.: B65D 5/42

(54) **Faltverpackung mit einem mit einer Aufhängelasche versehenen Deckel**
Foldable packaging with a lid fitted with a suspension lug
Emballage plié doté d'un couvercle pourvu d'une attache de suspension

(30) Priorität: 14.02.2006 DE 102006006863
(43) Veröffentlichungstag der Anmeldung: 15.08.2007
(73) Patentinhaber: BSN Medical GmbH, 20253 Hamburg (DE)
(72) Erfinder: Kaden, Gert, 25469 Halstenbek (DE)
(74) Vertreter: UEXKÜLL & STOLBERG

(56) Entgegenhaltungen:
- WO-A-01/85549
- DE-A1- 19 637 022
- FR-A1- 2 634 456
- US-A- 2 691 471
- US-A- 2 693 310

## Beschreibung

Die vorliegende Erfindung betrifft eine Faltverpackung mit einer ersten Seitenwand, einer zweiten Seitenwand, einer dritten Seitenwand, einer vierten Seitenwand und einem Boden, mit einem Deckel, der eine erste Deckelfläche, eine zweite Deckelfläche und eine entlang einer Schwenklinie schwenkbar mit einer Deckelfläche verbundene Aufhängelasche aufweist, wobei die Deckelflächen die von den Seitenwänden umgebene Packungsöffnung vollständig überdecken, wobei die Schwenklinie beabstandet zu den parallel zu der Schwenklinie verlaufenden Kanten des Deckels verläuft und wobei eine Deckelfläche mit einer Seitenwand schwenkbar verbunden ist, sowie einen Zuschnitt für eine derartige Faltverpackung.

Aus dem Stand der Technik sind eine Vielzahl von quaderförmigen Faltverpackungen bekannt, die vier umlaufende Seitenwände, einen Boden und einen Deckel aufweisen, wobei der Deckel schwenkbar an einer Kante einer Seitenwand angelenkt ist und die von den Seitenwänden umgebene Packungsöffnung vollständig überdeckt, sodass sich die Faltverpackung in einfacher Weise öffnen lässt und darin aufgenommene Gegenstände entnommen werden können.

Bei derartigen Faltverpackungen ist es häufig wünschenswert, dass die Verpackung zur Präsentation nicht nur auf den Boden gestellt werden kann, sondern auch dazu geeignet ist, beispielsweise an einen Dorn aufgehängt zu werden. Aus der JP 08-198243 ist dazu eine Faltverpackung bekannt, die einen an einer Seitenwand angelenkten Deckel aufweist und bei der eine an dem Deckel angebrachte Aufhängelasche in der Ebene einer der Seitenwände verläuft. Nachteilig an einer derartigen Verpakkung ist jedoch, dass die Verpackung dann, wenn sie an der Aufhängelasche aufgehängt ist, nicht gerade hängt, sondern die Bodenfläche gegenüber der Horizontalen geneigt ist.

Daher ist es wünschenswert, dass die Aufhängelasche zentral am Deckel angebracht ist, wobei der Deckel dabei aber hinreichend stabil ausgebildet sein sollte, so dass sich dieser nicht unter der Last des Packungsinhalts verformt oder gar öffnet, wenn die Verpackung an der Aufhängelasche aufgehängt ist. Dazu offenbart die DE 196 37 022 A1, von der die vorliegenden Erfindung ausgeht, eine Faltverpackung mit einem Deckel mit zwei Deckelflächen, wobei zwischen den Deckelflächen zwei Laschenflächen vorgesehen sind, die zusammen eine als Eurolochaufhänger ausgebildete Aufhängelasche bilden. Die Laschenflächen sind schwenkbar mit jeweils einer der Deckelflächen verbunden und liegen aneinander an. Dabei erstrecken sie sich über die gesamte Breite des Deckels, so dass dadurch die erforderliche Stabilität sichergestellt wird. Außerdem sind an den Seitenkanten der Deckelflächen Staublaschen schwenkbar angebracht, die im aufgefalteten Zustand der Laschenflächen miteinander verklebt sind, um den Deckel in der Richtung senkrecht zu der Aufhängelasche weiter zu stabilisieren.

An einer derartigen Verpackung ist es jedoch nachteilig, dass sich die Aufhängelasche über die gesamte Breite des Deckels erstreckt, sodass nur die nach vorne weisende Hälfte des Dekkels in dem Sinne "bedruckbar" ist, dass nur dieser Teil vom Verbraucher wahrgenommen werden kann, wenn die Verpackung aufgehängt ist, während der hinter der Aufhängelasche liegende Bereich abgeschirmt ist. Ferner führt die lediglich an den Seitenkanten wirkende Stabilisierung durch die Staublaschen dazu, dass es in der Mitte des Deckels dennoch zu einer Verformung quer zur Aufhängelasche kommt.

Um den Anteil der bedruckbaren Fläche zu erhöhen, könnte zwar die Aufhängelasche in deren Erstreckungsrichtung verkürzt werden, was aber dazu führen würde, dass der Deckel stark an Stabilität einbüßen würde. Daher scheidet diese Möglichkeit bei der bekannten Verpackung aus.

Ausgehend vom Stand der Technik liegt der vorliegenden Erfindung daher die Aufgabe zugrunde, eine Faltverpackung mit einer Aufhängelasche sowie einen Zuschnitt dafür bereitzustellen, die einen vergrößerten bedruckbaren Anteil der Deckelfläche aufweisen, wobei der Deckel dennoch eine ausreichende Stabilität aufweist.

Erfindungsgemäß wird diese Aufgabe durch die Faltverpackung gemäß Anspruch 1 gelöst, bei der eine Haltefläche vorgesehen ist, die mit der zweiten Deckelfläche verbunden ist und in der Ebene des Deckels verläuft, wobei die Haltefläche an der ersten Deckelfläche anliegt.

Die Haltefläche, die in der Ebene der Deckelflächen verläuft, ermöglicht, die Aufhängelasche entsprechend der Breite der Haltefläche zu verkürzen, ohne dass es zu einem nennenswerten Verlust an Stabilität kommt. Diese Verkürzung wiederum vergrößert den Anteil der bedruckbaren Fläche des Deckels.

Die Haltefläche umfasst eine erste Überlappfläche und eine zweite Überlappfläche, wobei die erste Verbindungslinie zwischen den Überlappflächen und der zweiten Deckelfläche als gerade Linie in Verlängerung zu der Schwenklinie verläuft und die erste Überlappfläche auf der einen Seite der Aufhängelasche und die zweite Überlappfläche auf der anderen Seite der Aufhängelasche angeordnet ist.

Ein derartiger Aufbau führt zum einen dazu, dass die Aufhängelasche entsprechend der Breite der Überlappfläche in Richtung der Verbindungslinie verkürzt werden kann und der Deckel in den seitlichen Bereichen durch die Überlappflächen stabilisiert wird. Insgesamt wird so ein großer bedruckbarer Bereich "neben" der Aufhängelasche geschaffen.

In einer bevorzugten Ausführungsform ist die Länge der Überlappflächen senkrecht zu der ersten Verbindungslinie gleich dem Abstand der Schwenklinie von der Kante der ersten Deckelfläche, die der Schwenklinie gegenüberliegt. Damit enden die Überlappflächen an der Kante der Seitenwand, an der die erste Deckelfläche anliegt und die Anlagefläche zwischen erster Dekkelfläche und Überlappflächen ist maximal, sodass eine hoher Grad an Abstützung erreicht wird.

Weiterhin ist es bevorzugt, wenn die Überlappflächen an der zu der Aufhängelasche weisenden Kante an dem von der Verbindungslinie entfernt gelegenen Ende eine Ausstanzung aufweisen. Dadurch wird verhindert, dass es beim Auffalten der Verpackung dazu kommt, dass sich die Überlappflächen und die Laschenflächen miteinander verhaken.

Neben den Überlappflächen sind eine erste Stützfläche und eine zweite Stützfläche vorgesehen , die mit der ersten Deckelfläche entlang einer zweiten Verbindungslinie verbunden sind. Die zweite Verbindungslinie zwischen den Stützflächen und der ersten Deckelfläche verläuft dabei als gerade Linie in Verlängerung zu der Schwenklinie, und die erste Stützfläche ist auf der einen Seite der Aufhängelasche angeordnet und die zweite Stützfläche auf der anderen Seite der Aufhängelasche. Durch die Stützflächen wird eine zusätzliche Stabilisierung erreicht, da diese sich von der ersten Deckelfläche her über die Aufhängelasche hinaus an die zweite Deckelfläche erstrecken.

Weiterhin weist die Aufhängelasche eine erste Laschenfläche und eine zweite Laschenfläche auf, sind die Laschenflächen entlang einer Laschenschwenklinie schwenkbar miteinander verbunden , ist die erste Laschenfläche schwenkbar mit der ersten Deckelfläche entlang einer ersten Schwenklinie verbunden und die zweite Laschenfläche schwenkbar mit der zweiten Deckelfläche entlang einer zweiten Schwenklinie verbunden und verlaufen die Laschenschwenklinie, die erste Schwenklinie und die zweite Schwenklinie in einer gemeinsamen Ebene , sodass die erste Laschenfläche und die zweite Laschenfläche aneinander anliegen. Dies führt dazu, dass der Deckel einstückig ausgebildet sein kann, wobei die Schwenklinie dann durch die erste und zweite Schwenklinie gebildet wird, da diese im aufgefalteten Zustand zusammenfallen.

In einer weiteren bevorzugten Ausführungsform haben die Laschenflächen senkrecht zu der Laschenschwenklinie die gleiche Breite, und die Breite der Laschenflächen ist kleiner oder gleich dem Abstand der ersten Schwenklinie von der Kante der ersten Deckelfläche, die der ersten Schwenklinie gegenüberliegt. In diesem Fall lässt sich die Aufhängelasche umfalten, ohne dass sie sich über eine der Seitenwände hinaus erstreckt.

Bevorzugter Weise ist die erste Deckelfläche an einer Seitenwand angelenkt, und die zweite Deckelfläche weist an der der Schwenklinie gegenüberliegenden Kante eine Staublasche auf, die schwenkbar mit der zweiten Deckelfläche verbunden ist, so dass ein einfacher Klappdeckel realisiert werden kann.

Weiterhin ist es bevorzugt, wenn zwischen den Überlappflächen und der ersten Deckelfläche Klebepunkte vorgesehen sind, um die Überlappflächen an der Deckelfläche zu fixieren und so den Deckel zu stabilisieren.

Ferner wird die obige Aufgabe durch einen Zuschnitt für eine Faltverpackung mit den Merkmalen des Anspruchs 9 gelöst, mit einer ersten Seitenwand, einer zweiten Seitenwand, einer dritten Seitenwand, einer vierten Seitenwand und einem Boden, mit einem Deckel, der eine erste Dekkelfläche, eine zweite Deckelfläche, eine erste Laschenfläche und eine zweite Laschenfläche aufweist, wobei die Deckelflächen Abmessungen aufweisen, sodass sie eine von den Seitenwänden umgebene Packungsöffnung vollständig überdecken, wobei die erste Laschenfläche schwenkbar mit der ersten Deckelfläche entlang einer ersten Schwenklinie verbunden ist, wobei die Laschenflächen entlang einer Laschenschwenklinie schwenkbar miteinander verbunden sind, wobei die zweite Laschenfläche schwenkbar mit der zweiten Deckelfläche entlang einer zweiten Schwenklinie verbunden ist, wobei eine Deckelfläche mit einer Seitenwand schwenkbar entlang der der Schwenklinie gegenüberliegenden Kante verbunden ist und wobei die Laschenschwenklinie, die erste Schwenklinie und die zweite Schwenklinie parallel zueinander verlaufen, wobei eine Haltefläche vorgesehen ist, die Haltefläche mit der zweiten Deckelfläche entlang einer ersten Verbindungslinie verbunden ist und in der Ebene des Deckels verläuft, die erste Verbindungslinie als gerade Linie in Verlängerung zu der zweiten Schwenklinie verläuft und sich die Haltefläche von der ersten Verbindungslinie in Richtung der ersten Deckelfläche erstreckt.

Für den Zuschnitt sowie die in den Unteransprüchen 10 bis 14 genannten bevorzugten Ausführungen gelten die bereits im Zusammenhang mit der erfindungsgemäßen Faltverpackung erwähnten Vorteile und Wirkungen sinngemäß.

Im Folgenden wird die vorliegende Erfindung anhand einer lediglich bevorzugte Ausführungsformen zeigenden Zeichnung erläutert. In der Zeichnung zeigen
- Fig. 1: ein erstes Ausführungsbeispiel eines erfindungsgemäßen Zuschnitts für eine Faltverpackung,
- Fig. 2: ein zweites Ausführungsbeispiel eines erfindungsgemäßen Zuschnitts,
- Fig. 3: den Deckel einer erfindungsgemäßen Faltverpackung beim Auffalten in perspektivischer Darstellung und
- Fig. 4: ein Ausführungsbeispiel einer erfindungsgemäßen Faltverpackung in perspektivischer Darstellung.

In Fig. 1 ist ein erstes Ausführungsbeispiel eines Zuschnitts 1 für eine erfindungsgemäße Faltverpackung dargestellt. Der Zuschnitt 1 umfasst eine erste Seitenwand 2, eine zweite Seitenwand 3, eine dritte Seitenwand 4 und eine vierte Seitenwand 5. Die Seitenwände 2, 3, 4, 5 sind untereinander schwenkbar miteinander verbunden, und an der ersten Seitenwand 2 ist eine Klebelasche 6 vorgesehen, die mit der vierten Seitenwand 5 verklebt werden kann, um eine ringförmige Wandung der Faltverpackung zu bilden, die eine Packungsöffnung umgibt.

An den Seitenwänden 2, 3, 4, 5 sind erste, zweite dritte und vierte Bodenflächen 7, 8, 9, 10 schwenkbar angelenkt, wobei die erste Bodenfläche 7 über eine Klebelasche 11 mit der benachbarten zweiten Bodenfläche 8 verbunden werden kann und die dritte Bodenfläche 9 über eine Klebelasche 12 mit der vierten Bodenfläche 10. Durch die dargestellte Ausgestaltung der Bodenflächen 7, 8, 9, 10 und das Verkleben über die Klebelaschen 11, 12 wird in an sich bekannter Weise ein sich selbst auffaltender Boden realisiert, wenn die Seitenwände 2, 3, 4, 5 ebenfalls zu einer ringförmigen Wandung verbunden sind.

Des Weiteren weist der Zuschnitt einen Deckel auf, der eine erste Deckelfläche 13 und eine zweite Deckelfläche 14 umfasst, zwischen denen eine erste Laschenfläche 15 und eine zweite Laschenfläche 16 angeordnet ist. Die Deckelflächen 13, 14 haben zusammen Abmessungen, sodass sich eine Gesamtfläche ergibt, die ausreichend ist, eine von den Seitenwänden 2, 3, 4, 5 umgebene Packungsöffnung vollständig zu überdecken (siehe auch Fig. 4).

Die Laschenflächen 15, 16 sind schwenkbar entlang einer Laschenschwenklinie 17 miteinander verbunden, wobei die Laschenflächen 15, 16 mit Öffnungen 18 versehen sind, so dass sie zusammen eine als Eurolochaufhänger ausgebildete Aufhängelasche bilden.

Des Weiteren ist die erste Laschenfläche 15 entlang einer ersten Schwenklinie 19 mit der ersten Deckelfläche 13 verbunden, während die zweite Laschenfläche 16 mit der zweiten Deckelfläche 14 entlang einer zweiten Schwenklinie 20 verbunden ist.

In diesem insoweit bevorzugten Ausführungsbeispiel ist die erste Deckelfläche 13 ferner an einer der ersten Schwenklinie gegenüberliegenden Kante schwenkbar mit der ersten Seitenwand 2 verbunden. Es ist aber auch denkbar, dass die zweite Deckelfläche 14 mit einer der Seitenwände 2, 3, 4, 5 schwenkbar verbunden ist.

Ferner weist die zweite Deckelfläche 14 an der der zweiten Schwenklinie 20 gegenüberliegenden Kante eine Staublasche 21 auf, die schwenkbar mit der zweiten Deckelfläche 14 verbunden ist.

Im aufgefalteten Zustand verlaufen die Laschenschwenklinie 17, die erste Schwenklinie 19 und die zweite Schwenklinie 20 parallel zueinander in einer gemeinsamen Ebene, sodass die erste Laschenfläche 15 und die zweite Laschenfläche 16 aneinander anliegen und die Aufhängelasche bilden, die wiederum um eine Schwenklinie, die durch die erste und die zweite Schwenklinie 19, 20 gebildet wird, schwenkbar ist, wobei die Schwenklinie von den parallel verlaufenden Kanten des Deckels beabstandet ist.

An der zweiten Deckelfläche 14 ist eine Haltefläche vorgesehen, die durch eine erste Überlappfläche 22 und eine zweite Überlappfläche 23 gebildet wird, wobei die Überlappflächen 22, 23 in der Ebene des Deckels verlaufen und entlang einer ersten Verbindungslinie 24 mit der zweiten Deckelfläche 14 verbunden sind. Dabei verläuft die erste Verbindungslinie 24 zwischen den Überlappflächen 22, 23 und der zweiten Deckelfläche 14 als gerade Linie in Verlängerung zu der zweiten Schwenklinie 20, und die erste Überlappfläche 22 ist auf der einen Seite der Aufhängelasche angeordnet und die zweite Überlappfläche 23 auf der anderen Seite der Aufhängelasche.

Ein derartiger Aufbau mit den Überlappflächen 22, 23 ermöglicht, dass sich beim Auffalten der Laschenflächen 15, 16 die Überlappflächen 22, 23 an die erste Deckelfläche 13 anlegen, wie dies genauer in Fig. 3 zu sehen ist, so dass der Deckel in den Bereichen seitlich der Aufhängelasche durch die Überlappflächen 22, 23 stabilisiert wird. Dadurch kann die Aufhängelasche schmaler ausgebildet sein, und der Anteil der bedruckbaren Fläche der Gesamtdeckelfläche ist vergrößert, ohne dass es zu einem Verlust an Stabilität kommt.

Die Länge der Überlappflächen 22, 23 senkrecht zu der ersten Verbindungslinie 24 ist bei diesem Ausführungsbeispiel gleich dem Abstand a der ersten Schwenklinie 19 von der Kante der ersten Deckelfläche 13, die der ersten Schwenklinie 19 gegenüberliegt. Damit enden die Überlappflächen 22, 23 im aufgefalteten Zustand der Aufhängelasche an der Kante der ersten Seitenwand 2, an der die erste Deckelfläche 13 angelenkt ist, und die Anlagefläche zwischen erster Deckelfläche 13 und Überlappflächen 22, 23 ist maximal, sodass eine hoher Grad an Abstützung erreicht wird.

In diesem insoweit bevorzugten Ausführungsbeispiel weisen die Überlappflächen 22, 23 an der zu der Aufhängelasche weisenden Kante an dem von der ersten Verbindungslinie 24 entfernt gelegenen Ende eine Ausstanzung 28 auf. Durch die Ausstanzungen 28 wird verhindert, dass es beim Auffalten der Verpackung dazu kommt, dass die Überlappflächen 22, 23 und die Laschenflächen 15, 16 miteinander verhaken.

Schließlich haben die Laschenflächen 15, 16 senkrecht zur Laschenschwenklinie 17 notwendig die gleiche Breite. Ferner ist die Breite der Laschenflächen 15, 16 kleiner oder gleich dem Abstand a der ersten Schwenklinie 20 von der Kante der ersten Deckelfläche 13, die der ersten Schwenklinie 19 gegenüberliegt. Hierdurch lässt sich Aufhängelasche umfalten, ohne dass sie sich über die erste Seitenwand 2 hinaus erstreckt (siehe Fig. 4).

In diesem insoweit bevorzugten Ausführungsbeispiel sind außerdem eine erste Stützfläche 25 und eine zweite Stützfläche 26 vorgesehen, die mit der ersten Deckelfläche 13 entlang einer zweiten Verbindungslinie 27 verbunden sind. Die zweite Verbindungslinie 27 verläuft zwischen den Stützflächen 25, 26 und der ersten Deckelfläche 13 als gerade Linie in Verlängerung zu der zweiten Schwenklinie 20, und die erste Stützfläche 25 ist auf der einen Seite der Aufhängelasche angeordnet und die zweite Stützfläche 26 auf der anderen Seite der Aufhängelasche. Durch die Stützflächen 25, 26 wird eine zusätzliche Stabilisierung des Deckels erreicht, da diese sich von der ersten Deckelfläche 13 her über die Aufhängelasche hinaus an die zweite Deckelfläche 14 erstrecken.

Schließlich weist der Zuschnitt 1 Verschlusslaschen 29 auf, die beim Schließen des Deckels unter diesem verlaufen, um ein Eindringen von Schmutz in das Innere der Verpackung zu verhindern.

Das in Fig. 2 dargestellte zweite Ausführungsbeispiel eines Zuschnitts 1' unterscheidet sich vom dem ersten Ausführungsbeispiel zunächst dadurch, dass die Seitenwände 2, 3, 4, 5 an einer zentralen Bodenfläche 7' schwenkbar angelenkt sind. Über Klebelaschen 30 können die gegenüber der zentralen Bodenfläche 7' aufgeschwenkten Seitenwände 2, 3, 4, 5 miteinander verbunden werden, um eine Faltverpackung zu bilden, wobei die Seitenwände 2, 3, 4, 5 dann wiederum die Packungsöffnung umgeben.

Des Weiteren unterscheidet sich der Aufbau des Deckels mit der ersten und zweiten Deckelfläche 13, 14 und den Laschenflächen 15, 16 dadurch, dass im Unterschied zum ersten Ausführungsbeispiel zwar wiederum Überlappflächen 22, 23 vorgesehen sind, die eine Haltefläche bilden, aber in diesem Fall auf die Stützflächen verzichtet worden ist.

In Fig. 3 ist der Schritt des Auffaltens des Deckels eines erfindungsgemäßen Zuschnitts dargestellt, wobei zu entnehmen ist, dass Klebepunkte 31 zwischen den Überlappflächen 22, 23 und der ersten Deckelfläche 13 vorgesehen sein können, um den Deckel weiter zu stabilisieren.

Fig. 4 zeigt schließlich ein Ausführungsbeispiel einer erfindungsgemäßen Faltverpackung mit einer ersten Seitenwand 2, einer zweiten Seitenwand 3, einer dritten Seitenwand 4, und einer vierten Seitenwand 5. Der Deckel der Faltverpackung weist eine zweite Deckelfläche 14 auf, mit der die Überlappflächen 22, 23 entlang der ersten Verbindungslinie 24 verbunden sind, wobei die Überlappflächen 22, 23 in der Ebene des Deckels verlaufen. Unter den Überlappflächen ist die erste Deckelfläche 13 angeordnet, sodass die Überlappflächen 22, 23 an der ersten Deckelfläche 13 anliegen.

Ferner ist zwischen den Überlappflächen 22, 23 eine Aufhängelasche vorgesehen, die um eine Schwenklinie schwenkbar ist, die von den Kanten des Deckels beabstandet ist, die parallel zu der Schwenklinie verlaufen. Insbesondere verläuft die Schwenklinie mittig entlang des Deckels. Außerdem weist die Aufhängelasche in diesem insoweit bevorzugten Ausführungsbeispiel eine erste Laschenfläche und eine zweite Laschenfläche 16 auf und ist in diesem Fall zurückgefaltet. Die Laschenflächen 15, 16 sind entlang einer Laschenschwenklinie 17 schwenkbar miteinander verbunden. Da die Breite der Laschenflächen 15, 16 gleich dem Abstand a der ersten Schwenklinie 19 von der Kante der ersten Deckelfläche 13 ist, die der ersten Schwenklinie 19 gegenüberliegt und an der die erste Deckelfläche 13 an der ersten Seitenwand 2 angelenkt ist (siehe Fig. 1), ergibt sich, dass sich die Aufhängelasche mit der Laschenschwenklinie 17 nicht über die erste Seitenwand 2 hinaus erstreckt.

Die Überlappflächen 22, 23, die in der Ebene der Deckelflächen 13, 14 verlaufen, ermöglichen, dass die aus den Laschenflächen 15, 16 gebildete Aufhängelasche entsprechend der Breite der Überlappflächen 22, 23 verkürzt wird, ohne dass es zu einem nennenswerten Verlust an Stabilität bei dem Deckel kommt. Diese Verkürzung wiederum vergrößert den Anteil der bedruckbaren Fläche des Deckels, die nicht durch eine ggf. umgefaltete Aufhängelasche abgedeckt wird. Insbesondere können nicht nur die gesamte zweite Deckelfläche 14, sondern auch die Überlappflächen 22, 23 bedruckt werden. Besonders in dem Fall, wo die Verpackung eine große in Richtung der Laschenschwenklinie 17 gemessene Länge aufweist und eine geringe Breite, kann durch die erfindungsgemäße Ausgestaltung der Anteil des bedruckbaren Bereichs erheblich gesteigert werden.

## Patentansprüche

1. Faltverpackung mit einer ersten Seitenwand (2), einer zweiten Seitenwand (3), einer dritten Seitenwand (4), einer vierten Seitenwand (5) und einem Boden (7, 7', 8, 9, 10),
mit einem Deckel, der eine erste Deckelfläche (13), eine zweite Deckelfläche (14) und eine entlang einer Schwenklinie (19, 20) schwenkbar mit einer Deckelfläche (13, 14) verbundene Aufhängelasche aufweist,
wobei die Deckelflächen (13, 14) die von den Seitenwänden (2, 3, 4, 5) umgebene Packungsöffnung vollständig überdecken,
wobei die Schwenklinie (19, 20) beabstandet zu den parallel zu der Schwenklinie (19, 20) verlaufenden Kanten des Deckels verläuft und
wobei eine Deckelfläche (13, 14) mit einer Seitenwand (2, 3, 4, 5) schwenkbar verbunden ist,wobei die Aufhängelasche eine erste Laschenfläche (15) und eine zweite Laschenfläche (16) aufweist,
wobei die Laschenflächen (15, 16) entlang einer Laschenschwenklinie (17) schwenkbar miteinander verbunden sind,
wobei die erste Laschenfläche (15) schwenkbar mit der ersten Deckelfläche (13) entlang einer ersten Schwenklinie (19) verbunden ist,
wobei die zweite Laschenfläche (16) schwenkbar mit der zweiten Deckelfläche (14) entlang einer zweiten Schwenklinie (20) verbunden ist und
wobei die Laschenschwenklinie (17), die erste Schwenklinie (19) und die zweite Schwenklinie (20) in einer gemeinsamen Ebene verlaufen, sodass die erste Laschenfläche (15) und die zweite Laschenfläche (16) aneinander anliegen
**dadurch gekennzeichnet,**
**dass** eine erste Überlappfläche (22) und eine zweite Überlappfläche (23) vorgesehen sind,
**dass** die Überlappflächen (22, 23) mit der zweiten Deckelfläche (14) verbunden sind und in der Ebene des Deckels verlaufen,
**dass** die Überlappflächen (22, 23) an der ersten Deckelfläche (13) anliegen,
**dass** die Verbindungslinie (24) zwischen den Überlappflächen (22, 23) und der zweiten Deckelfläche (14) als gerade Linie in Verlängerung zu der zweiten Schwenklinie 20) verläuft und
**dass** die erste.Überlappfläche (22) auf der einen Seite der Aufhängelasche und die zweite Überlappfläche (23) auf der anderen Seite der Aufhängelasche angeordnet ist,
**dass** eine erste Stützfläche (25) und eine zweite Stützfläche (26) vorgesehen sind, die mit der ersten Deckelfläche (13) entlang einer zweiten Verbindungslinie (27) verbunden sind,
**dass** die Verbindungslinie (27) zwischen den Stützflächen und der ersten Deckelfläche (13) als gerade Linie in Verlängerung zu der ersten Schwenklinie (20) verläuft und
**dass** die erste Stützfläche (25) auf der einen Seite der Aufhängelasche und die zweite Stützfläche (26) auf der anderen Seite der Aufhängelasche angeordnet ist.

2. Faltverpackung nach Anspruch 1, **dadurch gekennzeichnet, dass** die Länge der Überlappflächen (22, 23) senkrecht zu der ersten Verbindungslinie (24) gleich dem Abstand der Schwenklinie (19) von der Kante der ersten Deckelfläche (13) ist, die der Schwenklinie (19) gegenüberliegt.

3. Faltverpackung nach Anspruch 1 oder 2, **dadurch gekennzeichnet, dass** die Überlappflächen (22, 23) an der zu der Aufhängelasche weisenden Kante an dem von der ersten Verbindungslinie (24) entfernt gelegenen Ende eine Ausstanzung (28) aufweisen.

4. Faltverpackung nach einem der vorhergehenden Ansprüche, **dadurch gekennzeichnet, dass** die Laschenflächen (15, 16) senkrecht zu der Laschenschwenklinie (17) die gleiche Breite haben und
dass die Breite der Laschenflächen (15, 16) kleiner oder gleich dem Abstand (a) der ersten Schwenklinie (19) von der Kante der ersten Deckelfläche (13) ist, die der ersten Schwenklinie (19) gegenüberliegt.

5. Faltverpackung nach einem der vorhergehenden Ansprüche, **dadurch gekennzeichnet, dass** die erste Deckelfläche (13) an einer Seitenwand (2) angelenkt ist.

6. Faltverpackung nach Anspruch 5, **dadurch gekennzeichnet, dass** die zweite Deckelfläche (14) an der der Schwenklinie (19, 20) gegenüberliegenden Kante eine Staublasche (21) aufweist, die schwenkbar mit der zweiten Deckelfläche (14) verbunden ist.

7. Faltverpackung nach einem der vorhergehenden Ansprüche, **dadurch gekennzeichnet, dass** Klebepunkte (31) zwischen den Überlappflächen (22, 23) und der ersten Deckelfläche (13) vorgesehen sind.

8. Faltverpackung nach einem der vorhergehenden Ansprüche, **dadurch gekennzeichnet, dass** die Aufhängelasche eine Öffnung (18) aufweist.

9. Zuschnitt für eine Faltverpackung mit einer ersten Seitenwand (2), einer zweiten Seitenwand (3), einer dritten Seitenwand (4), einer vierten Seitenwand (5) und einem Boden (7, 7', 8, 9, 10),
mit einem Deckel, der eine erste Deckelfläche (13), eine zweite Deckelfläche (14), eine erste Laschenfläche (15) und eine zweite Laschenfläche (16) aufweist,
wobei die Deckelflächen (13, 14) Abmessungen aufweisen, sodass sie eine von den Seitenwänden (2, 3, 4, 5) umgebene Packungsöffnung vollständig überdecken,
wobei die erste Laschenfläche (15) schwenkbar mit der ersten Deckelfläche (13) entlang einer ersten Schwenklinie (19) verbunden ist,
wobei die Laschenflächen (15, 16) entlang einer Laschenschwenklinie (17) schwenkbar miteinander verbunden sind,
wobei die zweite Laschenfläche (16) schwenkbar mit der zweiten Deckelfläche (14) entlang einer zweiten Schwenklinie (17) verbunden ist,
wobei eine Deckelfläche (13, 14) mit einer Seitenwand (2, 3, 4, 5) schwenkbar entlang der der Schwenklinie (19, 20) gegenüberliegenden Kante verbunden ist und
wobei die Laschenschwenklinie (17), die erste Schwenklinie (19) und die zweite Schwenklinie (20) parallel zueinander verlaufen,
**dadurch gekennzeichnet,**
**dass** eine erste Überlappfläche (22) und eine zweite Überlappfläche (23) vorgesehen sind,
**dass** die Überlappflächen (22, 23) mit der zweiten Deckelfläche (14) entlang einer ersten Verbindungslinie (24) verbunden sind und in der Ebene des Deckels verlaufen,
**dass** die erste Verbindungslinie (24) als gerade Linie in Verlängerung zu der zweiten Schwenklinie (20) verläuft,
**dass** sich die Überlappflächen (22, 23) von der ersten Verbindungslinie (24) in Richtung der ersten Deckelfläche (13) erstrecken und
**dass** die erste Überlappfläche (22) auf der einen Seite der Laschenflächen (15, 16) und die zweite Überlappfläche (23) auf der anderen Seite der Laschenflächen (15, 16) angeordnet sind,
**dass** eine erste Stützfläche (25) und eine zweite Stützfläche (26) vorgesehen sind, die mit der ersten Deckelfläche (13) entlang einer zweiten Verbindungslinie (27) verbunden sind,
**dass** die zweite Verbindungslinie (27) zwischen den Stützflächen (25, 26) und der ersten Deckelfläche (13) als gerade Linie in Verlängerung zu der ersten Schwenklinie (19) verläuft und
**dass** die erste Stützfläche (25) auf der einen Seite der Aufhängelasche und die zweite Stützfläche (26) auf der anderen Seite der Aufhängelasche angeordnet ist.

10. Zuschnitt nach Anspruch 9, **dadurch gekennzeichnet, dass** die Länge der Überlappflächen (22, 23) senkrecht zu der ersten Verbindungslinie (24) gleich dem Abstand (a) der ersten Schwenklinie (19) von der Kante der ersten Deckelfläche (13) ist, die der ersten Schwenklinie (19) gegenüberliegt.

11. Zuschnitt nach Anspruch 9 oder 10, **dadurch gekennzeichnet, dass** die Überlappflächen (22, 23) an der zu der Aufhängelasche weisenden Kante an dem von der ersten Verbindungslinie (24) entfernt gelegenen Ende eine Ausstanzung (28) aufweisen.

12. Zuschnitt nach einem der Ansprüche 9 bis 11, **dadurch gekennzeichnet, dass** die Laschenflächen (15, 16) senkrecht zu der Laschenschwenklinie (17) die gleiche Breite haben und
dass die Breite der Laschenflächen (15, 16) kleiner oder gleich dem Abstand (a) der ersten Schwenklinie (19) von der Kante der ersten Deckelfläche (13) ist, die der ersten Schwenklinie (19) gegenüberliegt.

13. Zuschnitt nach einem der Ansprüche 9 bis 12, **dadurch gekennzeichnet, dass** die erste Deckelfläche (13) an einer Seitenwand (2) angelenkt ist.

14. Zuschnitt nach Anspruch 13, **dadurch gekennzeichnet, dass** die zweite Deckelfläche (14) an der der zweiten Schwenklinie (20) gegenüberliegenden Kante eine Staublasche (21) aufweist, die schwenkbar mit der zweiten Deckelfläche (14) verbunden ist.

## Claims

1. Folding pack having a first side wall (2), a second side wall (3), a third side wall (4), a fourth side wall (5) and a bottom (7, 7', 8, 9, 10),
having a lid, which has a first lid area (13), a second lid area (14) and a suspension lug pivotably connected to a lid area (13, 14) along a pivot line (19, 20),
the lid areas (13, 14) completely covering the pack opening surrounded by the side walls (2, 3, 4, 5),
the pivot line (19, 20) running at a distance from the edges of the lid running parallel to the pivot line (19, 20), and
one lid area (13, 14) being pivotably connected to a side wall (2, 3, 4, 5), the suspension lug having a first lug area (15) and a second lug area (16),
the lug areas (15, 16) being pivotably connected to each other along a lug pivot line (17),
the first lug area (15) being pivotably connected to the first lid area (13) along a first pivot line (19),
the second lug area (16) being pivotably connected to the second lid area (14) along a second pivot line (20), and
the lug pivot line (17), the first pivot line (19) and the second pivot line (20) running in a common plane, so that the first lug area (15) and the second lug area (16) adjoin each other,
**characterized**
**in that** a first overlap area (22) and a second overlap area (23) are provided,
**in that** the overlap areas (22, 23) are connected to the second lid area (14) and run in the plane of the lid,
**in that** the overlap areas (22, 23) rest on the first lid area (13),
**in that** the connecting line (24) between the overlap areas (22, 23) and the second lid area (14) runs as a straight line in extension of the second pivot line (20), and
**in that** the first overlap area (22) is arranged on one side of the suspension lug, and the second overlap area (23) is arranged on the other side of the suspension lug,
**in that** a first supporting area (25) and a second supporting area (26) are provided, which are connected to the first lid area (13) along a second connecting line (27),
**in that** the connecting line (27) between the supporting areas and the first lid area (13) runs as a straight line in extension of the first pivot line (20), and
**in that** the first supporting area (25) is arranged on one side of the suspension lug, and the second supporting area (26) is arranged on the other side of the suspension lug.

2. Folding pack according to Claim 1, **characterized in that** the length of the overlap areas (22, 23) at right angles to the first connecting line (24) is equal to the distance of the pivot line (19) from the edge of the first lid area (13) which lies opposite the pivot line (19).

3. Folding pack according to Claim 1 or 2, **characterized in that** the overlap areas (22, 23) have a punched-out portion (28) on the edge pointing towards the suspension lug at the end remote from the first connecting line (24).

4. Folding pack according to one of the preceding claims, **characterized in that** the lug areas (15, 16) have the same width at right angles to the lug pivot line (17), and **in that** the width of the lug areas (15, 16) is less than or equal to the distance (a) of the first pivot line (19) from the edge of the first lid area (13) which lies opposite the first pivot line (19).

5. Folding pack according to one of the preceding claims, **characterized in that** the first lid area (13) is attached to a side wall (2).

6. Folding pack according to Claim 5, **characterized in that** the second lid area (14) has, on the edge lying opposite the pivot line (19, 20), a dust flap (21), which is pivotably connected to the second lid area (14).

7. Folding pack according to one of the preceding claims, **characterized in that** dots of adhesive (31) are provided between the overlap areas (22, 23) and the first lid area (13).

8. Folding pack according to one of the preceding claims, **characterized in that** the suspension lug has an opening (18).

9. Blank for a folding pack having a first side wall (2), a second side wall (3), a third side wall (4), a fourth side wall (5) and a bottom (7, 7', 8, 9, 10),
having a lid, which has a first lid area (13), a second lid area (14), a first lug area (15) and a second lug area (16),
the lid areas (13, 14) having dimensions such that they completely cover a pack opening surrounded by the side walls (2, 3, 4, 5),
the first lug area (15) being pivotably connected to the first lid area (13) along a first pivot line (19),
the lug areas (15, 16) being pivotably connected to each other along a lug pivot line (17),
the second lug area (16) being pivotably connected to the second lid area (14) along a second pivot line (17),
one lid area (13, 14) being pivotably connected to one side wall (2, 3, 4, 5) along the edge lying opposite the pivot line (19, 20), and
the lug pivot line (17), the first pivot line (19) and the second pivot line (20) running parallel to one another,
**characterized**
**in that** a first overlap area (22) and a second overlap area (23) are provided,
**in that** the overlap areas (22, 23) are connected to the second lid area (14) along a first connecting line (24) and run in the plane of the lid,
**in that** the first connecting line (24) runs as a straight line in extension of the second pivot line (20),
**in that** the overlap areas (22, 23) extend from the first connecting line (24) in the direction of the first lid area (13), and
**in that** the first overlap area (22) is arranged on the one side of the lug areas (15, 16), and the second overlap area (23) is arranged on the other side of the lug areas (15, 16),
**in that** a first supporting area (25) and a second supporting area (26) are provided, which are connected to the first lid area (13) along a second connecting line (27),
**in that** the second connecting line (27) runs between the supporting areas (25, 26) and the first lid area (13) as a straight line in extension of the first pivot line (19), and
**in that** the first supporting area (25) is arranged on one side of the suspension lug, and the second supporting area (26) is arranged on the other side of the suspension lug.

10. Blank according to Claim 9, **characterized in that** the length of the overlap areas (22, 23) at right angles to the first connecting line (24) is equal to the distance (a) of the first pivot line (19) from the edge of the first lid area (13) which lies opposite the first pivot line (19).

11. Blank according to Claim 9 or 10, **characterized in that** the overlap areas (22, 23) have a punched-out portion (28) on the edge pointing towards the suspension lug at the end remote from the first connecting line (24).

12. Blank according to one of Claims 9 to 11, **characterized in that** the lug areas (15, 16) at right angles to the lug pivot line (17) have the same width and **in that** the width of the lug areas (15, 16) is less than or equal to the distance (a) of the first pivot line (19) from the edge of the first lid area (13) which lies opposite the first pivot line (19).

13. Blank according to one of Claims 9 to 12, **characterized in that** the first lid area (13) is attached to a side wall (2).

14. Blank according to Claim 13, **characterized in that** the second lid area (14) has, on the edge lying opposite the second pivot line (20), a dust flap (21) which is pivotably connected to the second lid area (14).

## Revendications

1. Emballage plié comprenant une première paroi latérale (2), une deuxième paroi latérale (3), une troisième paroi latérale (4), une quatrième paroi latérale (5) et un fond (7, 7', 8, 9, 10),
comprenant un couvercle comportant une première surface de couvercle (13), une seconde surface de couvercle (14) et une languette de suspension reliée de manière pivotante à une surface de couvercle (13, 14) le long d'une ligne de pivotement (19, 20),
les surfaces de couvercle (13, 14) recouvrant entièrement l'ouverture d'emballage entourée par les parois latérales (2, 3, 4, 5),
la ligne de pivotement (19, 20) s'étendant à distance des arêtes du couvercle s'étendant parallèlement à la ligne de pivotement (19, 20) et
une surface de couvercle (13, 14) étant reliée de manière pivotante à une paroi latérale (2, 3, 4, 5), la languette de suspension comprenant une première surface de languette (15) et une seconde surface de languette (16),
les surfaces de languette (15, 16) étant reliées l'une à l'autre de manière pivotante le long d'une ligne de pivotement de languette (17),
la première surface de languette (15) étant reliée de manière pivotante à la première surface de couvercle (13) le long d'une première ligne de pivotement (19),
la seconde surface de languette (16) étant reliée de manière pivotante à la seconde surface de couvercle (14) le long d'une seconde ligne de pivotement (20) et
la ligne de pivotement de languette (17), la première ligne de pivotement (19) et la seconde ligne de pivotement (20) s'étendant dans un plan commun, de sorte que la première surface de languette (15) et la seconde surface de languette (16) soient juxtaposées,
**caractérisé en ce que**
une première surface de recouvrement (22) et une seconde surface de recouvrement (23) sont prévues,
les surfaces de recouvrement (22, 23) sont reliées à la seconde surface de couvercle (14) et s'étendent dans le plan du couvercle,
les surfaces de recouvrement (22, 23) s'appliquent contre la première surface de couvercle (13),
la ligne de liaison (24) entre les surfaces de recouvrement (22, 23) et la seconde surface de couvercle (14) s'étend en ligne droite dans le prolongement de la seconde ligne de pivotement (20) et
la première surface de recouvrement (22) est disposée sur l'une des faces de la languette de suspension et la seconde surface de recouvrement (23) est disposée sur l'autre face de la languette de suspension,
une première surface d'appui (25) et une seconde surface d'appui (26) reliées à la première surface de couvercle (13) le long d'une seconde ligne de liaison (27) sont prévues,
la ligne de liaison (27) s'étend entre les surfaces d'appui et la première surface de couvercle (13) en ligne droite dans le prolongement de la première ligne de pivotement (20) et
la première surface d'appui (25) est disposée sur l'une des faces de la languette de suspension et la seconde surface d'appui (26) est disposée sur l'autre face de la languette de suspension.

2. Emballage plié selon la revendication 1, **caractérisé en ce que** la longueur des surfaces de recouvrement (22, 23) perpendiculairement à la première ligne de liaison (24) est identique à l'écart entre la ligne de pivotement (19) et l'arête de la première surface de couvercle (13) opposée à la ligne de pivotement (19).

3. Emballage plié selon la revendication 1 ou 2, **caractérisé en ce que** les surfaces de recouvrement (22, 23) comprennent une découpure (28) sur l'arête orientée en direction de la languette de suspension sur l'extrémité éloignée de la première ligne de liaison (24).

4. Emballage plié selon l'une quelconque des revendications précédentes, **caractérisé en ce que** les surfaces de languette (15, 16) présentent la même largeur perpendiculairement à la ligne de pivotement de languette (17) et
la largeur des surfaces de languette (15, 16) est inférieure ou égale à l'écart (a) entre la première ligne de pivotement (19) et l'arête de la première surface de couvercle (13) opposée à la première ligne de pivotement (19).

5. Emballage plié selon l'une quelconque des revendications précédentes, **caractérisé en ce que** la première surface de couvercle (13) est articulée sur une paroi latérale (2).

6. Emballage plié selon la revendication 5, **caractérisé en ce que** la seconde surface de couvercle (14) comprend sur l'arête opposée à la ligne de pivotement (19, 20) une languette anti-poussière (21) reliée de manière pivotante à la seconde surface de couvercle (14).

7. Emballage plié selon l'une quelconque des revendications précédentes, **caractérisé en ce que** des points de colle (31) sont prévus entre les surfaces de recouvrement (22, 23) et la première surface de couvercle (13).

8. Emballage plié selon l'une quelconque des revendications précédentes, **caractérisé en ce que** la languette de suspension comprend une ouverture (18).

9. Pièce découpée pour un emballage plié comprenant une première paroi latérale (2), une deuxième paroi latérale (3), une troisième paroi latérale (4), une quatrième paroi latérale (5) et un fond (7, 7', 8, 9, 10),
comprenant d'un couvercle comportant une première surface de couvercle (13), une seconde surface de couvercle (14), une première surface de languette (15) et une seconde surface de languette (16),
les surfaces de couvercle (13, 14) présentant des dimensions telles qu'elles recouvrent entièrement une ouverture d'emballage entourée par les parois latérales (2, 3, 4, 5),
la première surface de languette (15) étant reliée de manière pivotante à première surface de couvercle (13) le long d'une première ligne de pivotement (19),
les surfaces de languette (15, 16) étant reliées l'une à l'autre de manière pivotante le long d'une ligne de pivotement de languette (17),
la seconde surface de languette (16) étant reliée de manière pivotante à la seconde surface de couvercle (14) le long d'une seconde ligne de pivotement (17) et
une surface de couvercle (13, 14) étant reliée de manière pivotante à une paroi latérale (2, 3, 4, 5) le long de l'arête opposée à la ligne de pivotement (19, 20) et
la ligne de pivotement de languette (17), la première ligne de pivotement (19) et la seconde ligne de pivotement (20) s'étendant parallèlement les unes aux autres,
**caractérisée en ce que**
une première surface de recouvrement (22) et une seconde surface de recouvrement (23) sont prévues,
les surfaces de recouvrement (22, 23) sont reliées à la seconde surface de couvercle (14) le long d'une première ligne de liaison (24) et s'étendent dans le plan du couvercle,
la première ligne de liaison (24) s'étend en ligne droite dans le prolongement de la seconde ligne de pivotement (20),
les surfaces de recouvrement (22, 23) s'étendent depuis la première ligne de liaison (24) en direction de la première surface de couvercle (13) et
la première surface de recouvrement (22) est disposée sur l'une des faces des languettes de suspension (15, 16) et la seconde surface de recouvrement (23) est disposée sur l'autre face des languettes de suspension (15, 16),
une première surface d'appui (25) et une seconde surface d'appui (26) reliées à la première surface de couvercle (13) le long d'une seconde ligne de liaison (27) sont prévues,
la seconde ligne de liaison (27) s'étend entre les surfaces d'appui (25, 26) et la première surface de couvercle (13) en ligne droite dans le prolongement de la première ligne de pivotement (19) et
la première surface d'appui (25) est disposée sur l'une des faces de la languette de suspension et la seconde surface d'appui (26) est disposée sur l'autre face de la languette de suspension.

10. Pièce découpée selon la revendication 9, **caractérisée en ce que** la longueur des surfaces de recouvrement (22, 23) perpendiculairement à la première ligne de liaison (24) est identique à l'écart (a) entre la première ligne de pivotement (19) et l'arête de la première surface de couvercle (13) opposée à la ligne de pivotement (19).

11. Pièce découpée selon la revendication 9 ou 10, **caractérisée en ce que** les surfaces de recouvrement (22, 23) comprennent une découpure (28) sur l'arête orientée en direction de la languette de suspension sur l'extrémité éloignée de la première ligne de liaison (24).

12. Pièce découpée selon l'une quelconque des revendications 9 à 11, **caractérisée en ce que** les surfaces de languette (15, 16) présentent la même largeur perpendiculairement à la ligne de pivotement de languette (17) et
la largeur des surfaces de languette (15, 16) est inférieure ou égale à l'écart (a) entre la première ligne de pivotement (19) et l'arête de la première surface de couvercle (13) opposée à la première ligne de pivotement (19).

13. Pièce découpée selon l'une quelconque des revendications 9 à 12, **caractérisée en ce que** la première surface de couvercle (13) est articulée sur une paroi latérale (2).

14. Pièce découpée selon la revendication 13, **caractérisée en ce que** la seconde surface de couvercle (14) comprend sur l'arête opposée à la seconde ligne de pivotement (19, 20) une languette anti-poussière (21) reliée de manière pivotante à la seconde surface de couvercle (13).
